# EUROPÄISCHE PATENTSCHRIFT

(11) **EP 3 919 852 B1**
(45) Veröffentlichungstag und Bekanntmachung des Hinweises auf die Patenterteilung: **09.08.2023**
(21) Anmeldenummer: 21177293.4
(22) Anmeldetag: 02.06.2021
(51) Int. Cl.: F41H 5/04, F41H 7/04

(54) **FAHRZEUG MIT SEKUNDÄRSPLITTERSCHUTZ**
VEHICLE WITH SPALL PROTECTION
VÉHICULE AVEC PROTECTION ANTI-ÉCLATS

(30) Priorität: 04.06.2020 DE 102020114896
(43) Veröffentlichungstag der Anmeldung: 08.12.2021
(73) Patentinhaber: Krauss-Maffei Wegmann GmbH & Co. KG, 80997 München (DE)
(72) Erfinder: Hauck, Stephan, 80997 München (DE); Rettinger, Günter, 80997 München (DE); Berger, Thomas, 80997 München (DE)
(74) Vertreter: Feder Walter Ebert

(56) Entgegenhaltungen:
- EP-A1- 0 606 587
- DE-C2- 3 226 476

## Beschreibung

Die Erfindung betrifft einen Sekundärsplitterschutz, insbesondere für gepanzerte Militärfahrzeuge, zum Schutz eines Fahrzeuginnenraums vor Sekundärsplittern mit einer Metallplatte und einer an der Metallplatte flächig anliegenden Kunststoffplatte. Ferner betrifft die Erfindung ein Fahrzeug, insbesondere Militärfahrzeug, mit einer gepanzerten Fahrzeugwand und einem innenseitig an der Fahrzeugwand angeordneten Sekundärsplitterschutz.

Sekundärsplitterschutze werden bei unterschiedlichen Typen von Fahrzeugen, insbesondere von gepanzerten Militärfahrzeugen, als zusätzliche Schutzelemente eingesetzt und dienen zum Schutz eines Fahrzeuginnenraums vor Sekundärsplittern.

Sekundärsplitter können auftreten, wenn ein Fahrzeug durch panzerbrechende Munition, wie beispielsweise Wuchtgeschosse, Quetschkopfgeschosse, Hohlladungsgeschosse, Pfeilmunition oder projektilbildenden Ladungen, beschossen wird. Die panzerbrechende Munition trifft auf eine äußere Fahrzeugwand und durchschlägt diese. Aus der Fahrzeugwand lösen sich an der bedrohungsabgewandten Seite hierbei Sekundärsplitter heraus. Diese Sekundärsplitter breiten sich im Fahrzeuginnenraum nach Art von Geschossen kegelförmig aus, wodurch erhebliche Verletzungen der Besatzung sowie Schäden an transportierten Ladungen im Fahrzeuginnenraum auftreten können.

Zum Schutz des Fahrzeuginnenraums vor Sekundärsplittern hat es sich in der Vergangenheit daher bewährt, Fahrzeuge mit einem Sekundärsplitterschutz auszurüsten.

Bekannte Sekundärsplitterschutze werden im Fahrzeuginnenraum an der Fahrzeugwand angeordnet und weisen eine Metallplatte auf, welche zum Abfangen der Sekundärsplitter dienen. Im Falle eines Beschusses des Fahrzeugs mit panzerbrechender Munition schlagen die aus der Fahrzeugwand herausgelösten Sekundärsplitter in die Metallplatte ein. Die kinetische Energie der Sekundärsplitter wird beim Einschlagen in Verformungsenergie der Metallplatte umgewandelt und dissipiert, wodurch eine Ausbreitung der Sekundärsplitter im Fahrzeuginnenraum verhindert wird.

Die panzerbrechende Munition hat in sehr ungünstigen Fällen nach Durchschlagen der äußeren Fahrzeugwand jedoch noch ausreichend Energie, um die Metallplatte des Sekundärschutzes ebenfalls zu durchschlagen oder weitere Splitter aus dieser Metallplatte herauszulösen. Um zu verhindern, dass sich diese weiteren Splitter im Fahrzeuginnenraum ausbreiten und entsprechende Schäden anrichten können, weisen Sekundärsplitterschutze häufig eine an der Innenseite der Metallplatte flächig anliegende Kunststoffplatte auf. Die aus der Metallplatte herausgelösten Splitter werden von der ein deutlich geringeres Gewicht aufweisenden Kunststoffplatte abgefangen und deren Ausbreitung im Fahrzeuginnenraum verhindert.

Ein solcher Sekundärsplitterschutz ist etwa in der DE 32 26 476 C2 offenbart. Der Sekundärsplitterschutz weist eine Metallplatte auf, an welcher innenseitig eine gleichdicke oder dünnere Kunststoffplatte anliegt. Die Metallplatte fängt Sekundärsplitter ab, welche aus einer Fahrzeugwand durch panzerbrechende Munition herausgelöst werden und die aus der Metallplatte herausgelösten Splitter werden von der Kunststoffplatte abgefangen. EP 0 606 587 A1 offenbart ein Fahrzeug mit einer gepanzerten Fahrzeugwand und einem innenseitig an der Fahrzeugwand angeordneten Sekundärsplitterschutz zum Schutz eines Fahrzeuginnenraums vor Sekundärsplittern mit einer Metallplatte und einer an der Metallplatte flächig anliegenden Kunststoffplatte, wobei die Dicke der Kunststoffplatte größer ist als die Dicke der Metallplatte.

Während die Metallplatte einen Großteil der Sekundärsplitter auch in sehr ungünstigen Fällen abfängt, ergibt sich bei derartigen Sekundärsplitterschutzen jedoch der Nachteil, dass sich dabei Splitter aus der Metallplatte herauslösen können. Die Kunststoffplatte kann diese jedoch nur zu einem gewissen Teil abfangen. Die aus der Fahrzeugwand herausgelösten Sekundärsplitter können bei solchen Sekundärsplitterschutzen zwar abgefangen werden, ein Teil der aus der Metallplatte herausgelösten Splitter kann unter ungünstigen Umständen gleichwohl in den Fahrzeuginnenraum gelangen.

Der vorliegenden Erfindung liegt daher die **Aufgabe** zugrunde, einen Sekundärsplitterschutz zu schaffen, welcher eine erhöhte Schutzwirkung aufweist.

Diese Aufgabe wird durch das Fahrzeug nach Anspruch 1 gelöst.

Durch die gegenüber der Dicke der Metallplatte größere Dicke der Kunststoffplatte wird die Schutzwirkung des Sekundärsplitterschutzes erhöht.

Denn zum einen bewirkt die in Relation zur Kunststoffplatte dünnere Ausgestaltung der Metallplatte eine verminderte Anzahl an Splittern aus der Metallplatte. Beim Durchschlag durch das panzerbrechende Geschoss bilden sich zwar weiterhin Splitter aus, jedoch wird weniger Material aus der Metallplatte herausgelöst, wodurch weniger Splitter ausgebildet werden. Die entstehenden Splitter können durch die dickere Kunststoffplatte vollständig abgefangen werden, da diese die gesamte Dicke der Kunststoffplatte nicht mehr durchdringen können. Zum anderen können aus der Fahrzeugwand herausgelöste Sekundärsplitter die relativ dünnere Metallplatte nun zwar teilweise durchdringen, jedoch bremst die Metallplatte diese jedoch derart stark, dass die Kunststoffplatte die Sekundärsplitter vollständig stoppen kann.

Eine vorteilhafte Weiterbildung der Erfindung sieht vor, dass das Verhältnis der Dicke der Kunststoffplatte zu der Dicke der Metallplatte mindestens 1,5 zu 1 mm, bevorzugt mindestens 2 zu 1 mm und besonders bevorzugt mindestens 4 zu 1 mm, beträgt. Hierdurch kann bei nur unwesentlich erhöhtem Flächengewicht des Sekundärsplitterschutzes ein deutlich besserer Schutz vor Sekundärsplittern erreicht werden.

Darüber hinaus hat es sich bewährt, wenn die Dicke der Metallplatte zwischen 1 und 10 mm, bevorzugt 1 und 5 mm und besonders bevorzugt 2 und 3 mm, beträgt.

Vorteilhafterweise besteht die Metallplatte aus Stahl, insbesondere Panzerstahl oder Tiefziehstahl, mit einer Bruchdehnung von mindestens 45 %. Hierdurch lässt sich die Schutzwirkung des Sekundärsplitterschutzes erhöhen. Aufgrund der Bruchdehnung von Stahl ist es möglich, dass die Metallplatte zum Abfangen von Sekundärsplittern ohne Bruchneigung verformbar ist. Die kinetische Energie der Sekundärsplitter kann dadurch in Verformungsenergie umgewandelt werden und dissipieren, ohne dass die Metallplatte bricht.

Es hat sich ferner als besonders vorteilhaft erwiesen, wenn die Kunststoffplatte direkt an der Metallplatte anliegt. Dies ermöglicht eine besonders günstige Energieübertragung von der Metallplatte auf die Kunststoffplatte, sobald Sekundärsplitter in die Metallplatte einschlagen. Die Metallplatte kann durch die Kunststoffplatte eine gewisse Stützwirkung erfahren. Es ist möglich, dass die Metallplatte eine Beschichtung, insbesondere eine KTL-Beschichtung, aufweist. Die Kunststoffplatte kann in diesem Fall direkt an der KTL-Beschichtung anliegen. Ferner kann die Kunststoffplatte unverklebt an der Metallplatte anliegen. Hierdurch kann eine gewisse Relativbewegung zwischen den befestigten Platten, insbesondere auch bei auftretender Verformung des Fahrzeugs etwa bei schneller Fahrt in unsicherem Gelände, ermöglicht werden. Alternativ ist es ebenso möglich, dass die Kunststoffplatte mit der Metallplatte über eine Klebverbindung verbunden ist.

Eine weitere vorteilhafte Ausgestaltung sieht vor, dass die Kunststoffplatte als homogene Kunststoffplatte ausgestaltet ist. Hierdurch lassen sich die Kosten gegenüber Kunststoffplatten mit Gewebe- oder Fasereinlagen stark reduzieren. Die homogene Materialstruktur kann über die gesamte Kunststoffplatte dieselben homogenen Materialeigenschaften aufweisen. Dies ermöglicht eine gleichmäßige Schutzwirkung über die gesamte Fläche des Sekundärsplitterschutzes. Der Kunststoffplatte können Additive zugesetzt sein, um die Materialeigenschaften einzustellen.

Ferner hat es sich als vorteilhaft erwiesen, wenn die Kunststoffplatte eine Bruchdehnung von mindestens 50 % aufweist. Die Schutzwirkung des Sekundärsplitterschutzes lässt sich hierdurch erhöhen. Aufgrund der Bruchdehnung von mindestens 50 % ist die Kunststoffplatte durch auftretende Splitter der Metallplatte verformbar. Hierdurch kann kinetische Energie in Verformungsenergie umgewandelt und entsprechend dissipiert werden. Vorteilhafterweise weist die Kunststoffplatte eine Dichte von höchstens 1 g/cm³ auf. Das Flächengewicht des Sekundärschutzes kann hierdurch gering gehalten werden.

Ferner hat es sich bewährt, wenn die Kunststoffplatte als mehrschichtige Kunststoffplatte ausgestaltet ist. Auf einfache Art und Weise lassen sich so Materialeigenschaften unterschiedlicher Kunststoffarten kombinieren. In Weiterbildung des Fahrzeugs ist es vorteilhaft, wenn der Sekundärsplitterschutz über eine Schraubverbindung an der Fahrzeugwand angeordnet ist. Dies kann Montage- und Demontagevorteile mit sich bringen. Der Sekundärsplitterschutz kann über die Schraubverbindung an die Fahrzeugwand montiert und bei Bedarf von der Fahrzeugwand demontiert werden. So ist es möglich, dass der Sekundärsplitterschutz, insbesondere im Falle von Beschädigungen, austauschbar ist. Auch kann der Sekundärsplitterschutz zu Wartungszwecken des Fahrzeugs und des Sekundärsplitterschutzes, insbesondere außerhalb von Einsätzen, demontierbar sein. Der Sekundärsplitterschutz kann nachrüstbar sein. Es ist möglich, die Schraubverbindung nach Art einer Butzenanbindung auszubilden. Die Schraubverbindung kann einen an der Fahrzeugwand befestigten Butzen und einen Schraubbolzen zur Befestigung des Sekundärsplitterschutzes aufweisen. Es ist möglich, dass die Schraubverbindung eine Doppelfunktion erfüllt. Zum einen kann der Sekundärsplitterschutz an dem Butzen, insbesondere an einer Stirnfläche des Butzens, anliegen. Hierdurch lässt sich der Sekundärsplitterschutz gegenüber der Fahrzeugwand über die Schraubverbindung anordnen, insbesondere auch nach Art von Ständern oder Stützen beabstanden. Zum anderen kann durch Verschrauben des Schraubbolzens mit dem Butzen der Sekundärsplitterschutz an der Fahrzeugwand über die Schraubverbindung befestigt werden. Der Butzen kann nach Art einer Anschweißmutter ausgestaltet sein.

Es hat sich ferner bewährt, wenn der Sekundärsplitterschutz mit einem Abstand gegenüber der Fahrzeugwand angeordnet ist. Durch den Abstand zwischen der Fahrzeugwand und dem Sekundärsplitterschutz kann die Schutzwirkung vor Sekundärsplittern auf konstruktiv einfache Art und Weise erhöht werden. Die Sekundärsplitter können sich beim Durchschlagen der Fahrzeugwand durch panzerbrechende Munition kegelförmig ausbreiten. Durch beabstandete Anordnung treffen die Sekundärsplitter entsprechend dem Öffnungswinkel des Kegels auf eine größere Fläche des Sekundärsplitterschutzes und lassen sich besser abfangen.

In diesem Zusammenhang hat es sich als vorteilhaft erwiesen, wenn der Abstand 15 bis 75 mm, bevorzugt 20 bis 65 mm und besonders bevorzugt 30 bis 55 mm, beträgt. Mit zunehmendem Abstand des Sekundärsplitterschutzes von der Fahrzeugwand können die sich kegelförmig ausbreitenden Sekundärsplitter von einer größeren Fläche des Sekundärsplitterschutzes abgefangen werden. Mit zunehmendem Abstand kann sich jedoch gleichzeitig auch das nutzbare Raumvolumen des Fahrzeuginnenraums verkleinern. Durch die Begrenzung des Abstands auf 15 bis 75 mm, bevorzugt 20 bis 65 mm und besonders bevorzugt 30 bis 55 mm, wird eine gute Schutzwirkung bei gleichzeitig guter Raumausnutzung des Fahrzeuginnenraums ermöglicht.

Das Fahrzeug weist einen zwischen Sekundärsplitterschutz und Fahrzeugwand angeordneten Technikraum auf, in welchem Fahrzeugkomponenten, insbesondere Fluidleitungen und/oder elektrische Leitungen, angeordnet sind. Dies kann Vorteile während des Einsatzes mit sich bringen. Aufgrund der räumlichen Trennung der Fahrzeugkomponenten durch den Sekundärsplitterschutz können Störeinflüsse auf die Besatzung und/oder Ladung im Fahrzeuginnenraum reduziert werden, welche beispielsweise durch aus den Fahrzeugkomponenten austretende Fluide, elektrisch freiliegende Kabel oder Ähnliches, auftreten können. Umgekehrt ist es ebenso möglich, die Fahrzeugkomponenten vor Beschädigungen durch Besatzung und/oder Ladung im Fahrzeuginnenraum zu schützen, beispielsweise aufgrund versehentlichen Stoßens an den Fahrzeugkomponenten. Darüber hinaus kann der Technikraum auch optische Vorteile, beispielsweise für Präsentationen, mit sich bringen. Der Technikraum kann ferner den Fahrzeuginnenraum thermisch gegenüber der Umgebung des Fahrzeugs isolieren. Die Beladung und/oder Besatzung kann hierdurch vor extremen Temperatureinflüssen geschützt werden.

In diesem Zusammenhang ist es vorteilhaft, wenn der Technikraum mindestens einen Belüftungskanal zur Klimatisierung des Fahrzeuginnenraums aufweist. Hierdurch lässt sich das Raumklima innerhalb des Fahrzeuginnenraums, insbesondere während eines Einsatzes, verbessern.

Eine weitere vorteilhafte Ausgestaltung sieht vor, dass der Sekundärsplitterschutz parallel zu der Fahrzeugwand angeordnet ist.

Ferner ist es von Vorteil, wenn der Sekundärsplitterschutz derart an der Fahrzeugwand angeordnet ist, dass die Metallplatte zwischen Fahrzeugwand und Kunststoffplatte angeordnet ist. Die Metallplatte ist somit bedrohungsseitig angeordnet. Energiereiche Sekundärsplitter aus der Fahrzeugwand werden durch diese Anordnung von der Metallplatte abgefangen. Energiearme Splitter aus der Metallplatte werden entsprechend von der Kunststoffplatte abgefangen. Das Schutzpotential beider Platten ist so optimal nutzbar.

Weitere Einzelheiten und Vorteile der Erfindung werden nachfolgend anhand der beigefügten Zeichnung eines Ausführungsbeispiels erläutert. Darin zeigt:
- Fig. 1: eine schematische Schnittansicht eines an einer Fahrzeugwand angeordneten Sekundärsplitterschutzes.

Im Einsatz militärischer Fahrzeuge 10, wie beispielsweise Panzern, Geländefahrzeugen oder sonstigen militärischen Fahrzeugen, kommt es vor, dass diese mit panzerbrechenden Geschossen 40 beschossen werden.

Trotz der teilweise erheblichen Panzerung derartiger Fahrzeuge können diese Geschosse 40, wie beispielsweise Wuchtgeschosse, Quetschkopfgeschosse, Hohlladungsgeschosse, Pfeilmunition oder projektilbildenden Ladungen, in sehr ungünstigen Situationen die äußere Fahrzeugwand 11 des Fahrzeugs 10 durchschlagen. Beim Durchschlagen der Fahrzeugwand 11 werden aus der Fahrzeugwand 11 Sekundärsplitter 20 herausgelöst, welche sich nach Art eines Splitterkegels im Fahrzeuginnenraum 12 ausbreiten können. Hierbei können erhebliche Schäden an Besatzung und/oder Ladung angerichtet werden, weshalb zum Schutz vor solchen Sekundärsplittern 20 in militärischen Fahrzeugen 10 häufig Sekundärsplitterschutze 1 zum Einsatz kommen.

Fig. 1 zeigt einen solchen Sekundärsplitterschutz 1. Der Sekundärsplitterschutz 1 weist eine Metallplatte 2 und eine Kunststoffplatte 3 auf. Die Kunststoffplatte 3 liegt flächig an der Metallplatte 2 an.

Die Metallplatte 2 und die Kunststoffplatte 3 sind eben ausgestaltet. Die Metallplatte 2 weist eine gleichmäßige Dicke Dm und die Kunststoffplatte 3 eine gleichmäßige Dicke Dk auf. Die Kunststoffplatte 3 ist beim Ausführungsbeispiel doppelt so dick ausgestaltet wie die Metallplatte 2, weshalb das Verhältnis der Dicken Dk zu Dm zwei beträgt. Bei dem Ausführungsbeispiel ist die Dicke Dm gleich 3 mm und die Dicke Dk gleich 6 mm, wobei auch abweichende Plattendicken grundsätzlich möglich sind.

Die Metallplatte 2 ist als homogene Metallplatte ausgestaltet. Bei dem Metall handelt es sich um ein sehr gut kaltverformbares Material. Aufgrund der homogenen Materialstruktur sind die Materialeigenschaften der Metallplatte 2 über deren gesamte Fläche gleich. Die Metallplatte 2 besteht aus Panzerstahl. Panzerstahl weist eine hohe Bruchdehnung auf, wodurch die Schutzwirkung des Sekundärsplitterschutzes 1 erhöht wird. Es kann sich etwa auch um einen CrNi-Stahl handeln.

Die Kunststoffplatte 3 ist als homogene Kunststoffplatte ausgestaltet. Beim Ausführungsbeispiel besteht die Kunststoffplatte aus Polyethylen. Vorteilhaft handelt es sich um Polyethylen mit hoher Dichte, insbesondere im Bereich größer 0,9 g/cm³, noch vorteilhafter größer 0,95 g/cm³. Alternativ kann diese auch Gewebe- oder Faserverstärkungen aufweisen, mit welchen jedoch höhere Kosten einhergehen. Die Kunststoffplatte 3 weist ebenfalls eine hohe Bruchdehnung auf, wodurch die Schutzwirkung des Sekundärsplitterschutzes 1 weiter erhöht wird.

Die Metallplatte 2 und die Kunststoffplatte 3 stehen in direktem Kontakt miteinander und liegen aneinander an. Durch die direkte Anlage der Kunststoffplatte 3 an der Metallplatte 2 ergibt sich eine günstige Energieübertragung zwischen den Platten. Es ist möglich, dass die Metallplatte 2 eine zusätzliche Beschichtung aufweist, wie beispielsweise eine KTL-Beschichtung.

In diesem Fall kann die Kunststoffplatte 3 direkt an der KTL-Beschichtung der Metallplatte 2 anliegen.

Der Sekundärsplitterschutz 1 ist innenseitig an der Fahrzeugwand 11 angeordnet. Es ist möglich, dass der Sekundärsplitterschutz 1 als modularer Sekundärsplitterschutz 1 ausgebildet ist. Dies bringt Montagevorteile mit sich. Denn so lassen sich mehrere Sekundärsplitterschutze 1 nebeneinander an der Fahrzeugwand 11 anordnen. Hierdurch ist es möglich, nur einzelne Sekundärsplitterschutze 1 zu entfernen, beispielsweise zu Wartungszwecken, und/oder auszutauschen, beispielsweise bei Beschädigung. Zudem ist es möglich, mehrere Sekundärsplitterschutze 1 über die gesamte Fahrzeugwand 11 anzuordnen. Alternativ zu der modularen Ausgestaltung des Sekundärsplitterschutzes 1 ist es ebenso möglich, einen einzelnen Sekundärsplitterschutz 1 vorzusehen, welcher sich über die gesamte Fahrzeugwand 11 erstreckt.

Die Montage des Sekundärsplitterschutzes 1 an der Fahrzeuginnenwand erfolgt über eine Schraubverbindung 4. Die Schraubverbindung 4 ist nach Art einer Butzenverbindung ausgestaltet. Die Schraubverbindung 4 weist einen Butzen 4.1 auf, welcher mit einem Schraubbolzen 4.2 schraubverbunden ist. Der Butzen 4.1 ist nach Art einer Anschweißmutter ausgestaltet und mit der Fahrzeugwand 11 umlaufend verschweißt. An einer Stirnfläche des Butzens 4.1 liegt die Metallplatte 2 auf. Der Schraubbolzen 4.2 ist durch Ausnehmungen 2.1, 3.1 der Metallplatte 2 und der Kunststoffplatte 3 hindurchgesteckt und befestigt diese.

Der Sekundärsplitterschutz 1 ist parallel zu der Fahrzeugwand 11 in einem gleichmäßigen Abstand a befestigt. Durch die Auflage der Metallplatte 2 an der Stirnfläche des Butzens 4.1 wird die Anordnung des Sekundärsplitterschutzes 1 in dem Abstand a ermöglicht. Der Butzen 4.1 beabstandet den Sekundärsplitterschutz 1 nach Art eines Ständers oder einer Stütze. Der Schraubverbindung 4 kommt daher eine Doppelfunktion zu. Zum einen dient die Schraubverbindung 4 dazu, den Sekundärsplitterschutz 1 an der Fahrzeugwand 11 zu befestigen. Zum anderen dient die Schraubverbindung 4 außerdem dazu, den Sekundärsplitterschutz 1 in dem Abstand a an der Fahrzeugwand 11 anzuordnen. Bei dem Ausführungsbeispiel entspricht der Abstand a 30 mm, wobei auch von 30 mm abweichende Abstände grundsätzlich möglich sind.

Zwischen Sekundärsplitterschutz 1 und Fahrzeugwand 11 ist ein Technikraum R angeordnet. Der Technikraum R wird durch den Sekundärsplitterschutz 1 und die Fahrzeugwand 11 begrenzt. In dem Technikraum R sind unterschiedliche Fahrzeugkomponenten 13 angeordnet, wie beispielsweise elektrische, pneumatische und/oder hydraulische Leitungen.

Durch die Anordnung der Fahrzeugkomponenten 13 in dem Technikraum R werden diese gegenüber dem Fahrzeuginnenraum 12 räumlich getrennt. Zum einen können hierdurch Verletzungen der Besatzung und/oder Beschädigungen der Ladung und/oder Gütern vermieden werden. Zum anderen können die Fahrzeugkomponenten 13 vor Beschädigung geschützt werden. So ist es beispielsweise während eines Einsatzes durch die räumliche Trennung nicht möglich, dass sich die Besatzung durch Anstoßen an Fahrzeugkomponenten 13 verletzt. Auch ist es umgekehrt nicht möglich, dass die Fahrzeugkomponenten 13 beim Anstoßen beschädigt werden.

In Fig. 1 ist der Beschuss des Fahrzeugs 10 mit einem panzerbrechenden Geschoss 40 dargestellt. Das panzerbrechende Geschoss 40 durchschlägt die Fahrzeugwand 11. Die Fahrzeugwand 11 ist selbst als gepanzerte Fahrzeugwand 11 ausgestaltet. Zusätzlich sind an der Fahrzeugwand 11 außenseitig mehrere Add-On Elemente 30 angeordnet, welche ebenfalls durchschlagen werden. Die Add-On Elemente 30 können als Beulenbleche, Stahl-, Aluminium-, Keramik- und/oder Verbundschutzelemente zur Erhöhung des Panzerschutzes der Fahrzeugwand 11 ausgestaltet sein.

Aufgrund des Durchschlags des panzerbrechenden Geschosses 40 werden Sekundärsplitter 20 aus der Fahrzeugwand 11 gebildet. Die Sekundärsplitter 20 breiten sich geschossartig in Richtung des Fahrzeuginnenraums 12 aus. Die Ausbreitung der Sekundärsplitter 20 erfolgt hierbei kegelförmig.

Die Sekundärsplitter 20 werden in dem Abstand a von dem Sekundärsplitterschutz 1 abgefangen. Die Metallplatte 2 des Sekundärsplitterschutzes 1 ist hierbei bedrohungsseitig angeordnet. Die Sekundärsplitter 20 treffen daher auf die Metallplatte 2 und werden abgefangen. Es ist möglich, dass die kinetische Energie der Sekundärsplitter 20 derart groß ist, dass Verformungen der Metallplatte 2 auftreten. Durch die Verformungen wird die kinetische Energie der Sekundärsplitter 20 in Verformungsenergie der Metallplatte 2 umgewandelt und entsprechend dissipiert. Das Verteilen der sich kegelförmig ausbreitenden Sekundärsplitter 20 im Fahrzeuginnenraum 12 wird verhindert. Um möglichst viel Energie dissipieren zu können, weist die Metallplatte 2 eine Bruchdehnung von mindestens 45 % auf.

Es ist möglich, dass das panzerbrechende Geschoss 40 nach Durchschlag der Fahrzeugwand 11 noch ausreichend Energie aufweist, um ebenfalls den Sekundärsplitterschutz 1 zu durchschlagen. Beim Durchschlag der Metallplatte 2 können sich wiederum ebenfalls Splitter ausbilden, welche sich kegelförmig ausbreiten. Die an der Metallplatte 2 innenseitig, also zur bedrohungsabgewandten Seite orientierte, Kunststoffplatte 3 fängt diese Splitter der Metallplatte 2 ab. Um auch im Falle der Kunststoffplatte 3 die kinetische Energie der Splitter zu dissipiert, weist auch die Kunststoffplatte 3 eine hohe Bruchdehnung von mindestens 50 % auf.

Obschon beim Durchschlagen des Sekundärsplitterschutzes 1 ein Teil der Sekundärsplitter 20 in den Fahrzeuginnenraum 12 gelangen kann, breiten sich diese nicht mehr kegelförmig, sondern kanalisiert aus. Hierdurch wird das Verletzungs- bzw. Schadensrisiko für Besatzung und/oder Ladung im Fahrzeuginnenraum 12 stark reduziert.

Der Sekundärsplitterschutz 1 dient dem Schutz des Fahrzeuginnenraums 12 vor Sekundärsplittern 20, indem diese abgefangen werden. Insbesondere die kegelförmige Ausbreitung der Sekundärsplitter 20 im Fahrzeuginnenraum 12 wird verhindert, wodurch das Schadensrisiko für Besatzung und/oder Ladung reduziert wird. Zum Abfangen der Sekundärsplitter 20 dienen die Metallplatte 2 und die flächig an der Metallplatte 2 anliegende Kunststoffplatte 3. Zur Erhöhung der Schutzwirkung ist die Dicke Dk der Kunststoffplatte größer als die Dicke Dm der Metallplatte 2.

### Bezugszeichen:

- 1: Sekundärsplitterschutz
- 2: Metallplatte
- 2.1: Ausnehmung
- 3: Kunststoffplatte
- 3.1: Ausnehmung
- 4: Schraubverbindung
- 4.1: Butzen
- 4.2: Schraubbolzen

- 10: Fahrzeug
- 11: Fahrzeugwand
- 12: Fahrzeuginnenraum
- 13: Fahrzeugkomponenten
- 14: Belüftungskanal

- 20: Sekundärsplitter
- 30: Add-On Elemente
- 40: Panzerbrechendes Geschoss

- Dk: Kunststoffplattendicke
- Dm: Metallplattendicke
- a: Abstand
- R: Technikraum

## Patentansprüche

1. Fahrzeug, insbesondere Militärfahrzeug, mit einer gepanzerten Fahrzeugwand (11) und einem innenseitig an der Fahrzeugwand (11) angeordneten Sekundärsplitterschutz (1), zum Schutz eines Fahrzeuginnenraums (12) vor Sekundärsplittern (20) mit einer Metallplatte (2) und einer an der Metallplatte (2) flächig anliegenden Kunststoffplatte (3), wobei die Dicke (Dk) der Kunststoffplatte (3) größer als die Dicke (Dm) der Metallplatte (2) ist,
**gekennzeichnet durch**
einen zwischen Sekundärsplitterschutz (1) und Fahrzeugwand (11) angeordneten Technikraum (R), in welchem Fahrzeugkomponenten (13), insbesondere Fluidleitungen und/oder elektrische Leitungen, angeordnet sind.

2. Fahrzeug nach Anspruch 1, **dadurch gekennzeichnet, dass** das Verhältnis der Dicke (Dk) der Kunststoffplatte (3) zu der Dicke (Dm) der Metallplatte (2) mindestens 1,5 zu 1, bevorzugt mindestens 2 zu 1 und besonders bevorzugt mindestens 4 zu 1, beträgt.

3. Fahrzeug nach Anspruch 1 oder 2, **dadurch gekennzeichnet, dass** die Dicke (Dm) der Metallplatte (2) zwischen 1 und 10 mm, bevorzugt 1 und 5 mm und besonders bevorzugt 2 und 3 mm, beträgt.

4. Fahrzeug einem der vorhergehenden Ansprüche, **dadurch gekennzeichnet, dass** die Metallplatte (2) aus Stahl, insbesondere Panzerstahl, mit einer Bruchdehnung von mindestens 45 % besteht.

5. Fahrzeug nach einem der vorhergehenden Ansprüche, **dadurch gekennzeichnet, dass** die Kunststoffplatte (3) direkt an der Metallplatte (2) anliegt.

6. Fahrzeug nach einem der vorhergehenden Ansprüche, **dadurch gekennzeichnet, dass** die Kunststoffplatte (3) als homogene Kunststoffplatte ausgestaltet ist.

7. Fahrzeug nach einem der vorhergehenden Ansprüche, **dadurch gekennzeichnet, dass** die Kunststoffplatte (3) eine Bruchdehnung von mindestens 50 % aufweist.

8. Fahrzeug nach einem der vorhergehenden Ansprüche, **dadurch gekennzeichnet, dass** die Kunststoffplatte (3) eine Dichte von höchstens 1 g/cm³ aufweist.

9. Fahrzeug nach einem der vorhergehenden Ansprüche, **dadurch gekennzeichnet, dass** die Kunststoffplatte (3) als mehrschichtige Kunststoffplatte ausgestaltet ist.

10. Fahrzeug nach einem der vorstehenden Ansprüche, **dadurch gekennzeichnet, dass** der Sekundärsplitterschutz (1) über eine Schraubverbindung (4) an der Fahrzeugwand (11) angeordnet ist.

11. Fahrzeug nach Anspruch 10, **dadurch gekennzeichnet, dass** der Sekundärsplitterschutz (1) mit einem Abstand (a) gegenüber der Fahrzeugwand (11) angeordnet ist.

12. Fahrzeug nach Anspruch 11, **dadurch gekennzeichnet, dass** der Abstand (a) 15 bis 75 mm, bevorzugt 20 bis 65 und besonders bevorzugt 30 bis 55 mm, beträgt.

13. Fahrzeug nach Anspruch 1, **dadurch gekennzeichnet, dass** der Technikraum (R) mindestens einen Belüftungskanal (14) zur Klimatisierung des Fahrzeuginnenraums (12) aufweist.

14. Fahrzeug nach einem vorstehenden Ansprüche, **dadurch gekennzeichnet, dass** der Sekundärsplitterschutz (1) parallel zu der Fahrzeugwand (11) angeordnet ist.

15. Fahrzeug nach einen der vorstehenden Ansprüche, **dadurch gekennzeichnet, dass** der Sekundärsplitterschutz (1) derart an der Fahrzeugwand (11) angeordnet ist, dass die Metallplatte (2) zwischen Fahrzeugwand (11) und Kunststoffplatte (3) angeordnet ist.

## Claims

1. Vehicle, in particular military vehicle, having an armored vehicle wall (11) and a secondary splinter protection (1) for protecting a vehicle interior (12) from secondary splinters (20) arranged on the inside of the vehicle wall (11), the secondary splinter protection (1) having a metal plate (2) and a plastic plate (3) which bears flat against the metal plate (2), the thickness (Dk) of the plastic plate (3) being greater than the thickness (Dm) of the metal plate (2),
**characterized by**
a technical compartment (R) arranged between the secondary splinter protection (1) and the vehicle wall (11), in which technical compartment (R) vehicle components (13), in particular fluid lines and/or electrical lines, are arranged.

2. Vehicle according to claim 1, **characterized in that** the ratio of the thickness (Dk) of the plastic plate (3) to the thickness (Dm) of the metal plate (2) is at least 1.5 to 1, preferably at least 2 to 1 and particularly preferably at least 4 to 1.

3. Vehicle according to claim 1 or 2, **characterized in that** the thickness (Dm) of the metal plate (2) is between 1 and 10 mm, preferably 1 and 5 mm and particularly preferably 2 and 3 mm.

4. Vehicle according to one of the preceding claims, **characterized in that** the metal plate (2) consists of steel, in particular armored steel, with an elongation at break of at least 45%.

5. Vehicle according to one of the preceding claims, **characterized in that** the plastic plate (3) lies directly against the metal plate (2).

6. Vehicle according to one of the preceding claims, **characterized in that** the plastic plate (3) is designed as a homogeneous plastic plate.

7. Vehicle according to one of the preceding claims, **characterized in that** the plastic sheet (3) has an elongation at break of at least 50%.

8. Vehicle according to one of the preceding claims, **characterized in that** the plastic sheet (3) has a density of at most 1 g/cm³.

9. Vehicle according to one of the preceding claims, **characterized in that** the plastic sheet (3) is designed as a multilayer plastic sheet.

10. Vehicle according to one of the preceding claims, **characterized in that** the secondary splinter protection (1) is arranged on the vehicle wall (11) via a screw connection (4).

11. Vehicle according to claim 10, **characterized in that** the secondary splinter protection (1) is arranged at a distance (a) from the vehicle wall (11).

12. Vehicle according to claim 11, **characterized in that** the distance (a) is 15 to 75 mm, preferably 20 to 65 and particularly preferably 30 to 55 mm.

13. Vehicle according to claim 1, **characterized in that** the technical compartment (R) has at least one ventilation duct (14) for air-conditioning the vehicle interior (12).

14. Vehicle according to one of the preceding claims, **characterized in that** the secondary splinter protection (1) is arranged parallel to the vehicle wall (11).

15. Vehicle according to one of the preceding claims, **characterized in that** the secondary splinter protection (1) is arranged on the vehicle wall (11) in such a way that the metal plate (2) is arranged between the vehicle wall (11) and the plastic plate (3).

## Revendications

1. Véhicule, notamment véhicule militaire, avec une paroi de véhicule blindée (11) et une protection contre les éclats secondaires (1) agencée du côté intérieur sur la paroi de véhicule (11), pour protéger un espace intérieur de véhicule (12) contre des éclats secondaires (20), avec une plaque métallique (2) et une plaque en matière plastique (3) reposant à plat sur la plaque métallique (2), l'épaisseur (Dk) de la plaque en matière plastique (3) étant supérieure à l'épaisseur (Dm) de la plaque métallique (2),
**caractérisé par**
un espace technique (R) agencé entre la protection contre les éclats secondaires (1) et la paroi de véhicule (11), dans lequel sont agencés des composants du véhicule (13), notamment des conduites de fluide et/ou des conduites électriques.

2. Véhicule selon la revendication 1, **caractérisé en ce que** le rapport entre l'épaisseur (Dk) de la plaque en matière plastique (3) et l'épaisseur (Dm) de la plaque métallique (2) est d'au moins 1,5 sur 1, de préférence d'au moins 2 sur 1 et de manière particulièrement préférée d'au moins 4 sur 1.

3. Véhicule selon la revendication 1 ou 2, **caractérisé en ce que** l'épaisseur (Dm) de la plaque métallique (2) est comprise entre 1 et 10 mm, de préférence entre 1 et 5 mm et de manière particulièrement préférée entre 2 et 3 mm.

4. Véhicule selon l'une quelconque des revendications précédentes, **caractérisé en ce que** la plaque métallique (2) est constituée d'acier, notamment d'acier blindé, avec un allongement à la rupture d'au moins 45 %.

5. Véhicule selon l'une quelconque des revendications précédentes, **caractérisé en ce que** la plaque en matière plastique (3) repose directement sur la plaque métallique (2).

6. Véhicule selon l'une quelconque des revendications précédentes, **caractérisé en ce que** la plaque en matière plastique (3) est conçue sous forme de plaque en matière plastique homogène.

7. Véhicule selon l'une quelconque des revendications précédentes, **caractérisé en ce que** la plaque en matière plastique (3) présente un allongement à la rupture d'au moins 50 %.

8. Véhicule selon l'une quelconque des revendications précédentes, **caractérisé en ce que** la plaque en matière plastique (3) présente une densité d'au plus 1 g/cm³.

9. Véhicule selon l'une quelconque des revendications précédentes, **caractérisé en ce que** la plaque en matière plastique (3) est conçue sous forme de plaque en matière plastique multicouche.

10. Véhicule selon l'une quelconque des revendications précédentes, **caractérisé en ce que** la protection contre les éclats secondaire (1) est agencée sur la paroi de véhicule (11) par l'intermédiaire d'une liaison à vis (4).

11. Véhicule selon la revendication 10, **caractérisé en ce que** la protection contre les éclats secondaire (1) est agencée à une distance (a) de la paroi de véhicule (11).

12. Véhicule selon la revendication 11, **caractérisé en ce que** la distance (a) est de 15 à 75 mm, de préférence de 20 à 65 et de manière particulièrement préférée de 30 à 55 mm.

13. Véhicule selon la revendication 1, **caractérisé en ce que** l'espace technique (R) présente au moins un canal de ventilation (14) pour climatiser l'espace intérieur de véhicule (12).

14. Véhicule selon l'une quelconque des revendications précédentes, **caractérisé en ce que** la protection contre les éclats secondaire (1) est agencée parallèlement à la paroi de véhicule (11).

15. Véhicule selon l'une quelconque des revendications précédentes, **caractérisé en ce que** la protection contre les éclats secondaire (1) est agencée sur la paroi de véhicule (11) de telle sorte que la plaque métallique (2) est agencée entre la paroi de véhicule (11) et la plaque en matière plastique (3).
